# EUROPÄISCHE PATENTSCHRIFT

(11) **EP 0 046 457 B1**
(45) Veröffentlichungstag und Bekanntmachung des Hinweises auf die Patenterteilung: **09.05.1984**
(21) Anmeldenummer: 81890136.5
(22) Anmeldetag: 06.08.1981
(51) Int. Cl.: B61F 3/10, B61F 5/36, B61F 5/00

(54) **Vierachsiges Drehgestell für Niederflurwagen**
Four-axle bogie for a low-platform railway truck
Bogie à quatre essieux de véhicules ferroviaires à plate-forme surbaissée

(30) Priorität: 14.08.1980 AT 4189/80
(43) Veröffentlichungstag der Anmeldung: 24.02.1982
(73) Patentinhaber: SIMMERING-GRAZ-PAUKER AKTIENGESELLSCHAFT, A-1071 Wien VII (AT)
(72) Erfinder: Pelz, Friedrich, Dipl.-Ing., A-1060 Wien (AT)
(74) Vertreter: Köhler-Pavlik, Johann, Dipl.-Ing.

## Beschreibung

Die Erfindung betrifft ein vierachsiges Drehgestell für Niederflurwagen, mit zwei je zwei Radsätzen tragenden, H-förmigen Rahmen, die mit einem einen Querbalken bildenden und die Drehlagerung des Drehgestelles aufnehmenden Hauptträger gelenkig verbunden sind.

Durch die DE-A-1 605 094 ist ein Radgestell für niedrig gebaute Eisenbahnwagen gemäss den Merkmalen des Oberbegriffs des Anspruchs 1 bekannt geworden, bei welchem zwei H-Rahmen mittels eines gemeinsamen Gelenks verbunden und über Federn an einem Mittelquerträger abgestützt sind.

Die AT-A-305 360 zeigt ein vierachsiges Drehgestell mit zwei H-förmigen Rahmen für je zwei Achsen und einen Hauptträger, mit welchem die H-Rahmen gelenkig verbunden sind. Bei dieser Konstruktion ist der Hauptrahmen oder Hauptträger H-förmig und umfasst mit den Enden seiner Schenkel gelenkig die Querstege der H-Rahmen.

Die Erfindung hat zum Ziel, eine gleichmässige Verteilung der Achslasten auch bei schlechtem Gleis und damit gute Laufeigenschaften zu erreichen; des weiteren soll sich das erfindungsgemässe Drehgestell mit einer mechanischen oder hydraulischen Ausgleichsvorrichtung auch für extreme Rampenfahrten und für den Fährbetrieb eignen.

Diese Aufgabe konnte mit den bekannten Konstruktionen nicht oder nur ungenügend gelöst werden.

Das gesteckte Ziel wird dadurch erreicht, dass bei einem Drehgestell der eingangs erwähnten Art erfindungsgemäss der Wagenaufbau mittels eines starr an ihm befestigten Tauchzapfens am Querbalken gelagert ist, dass die dem Querbalken zugewendeten Enden der Längsträger der H-förmigen Rahmen um je eine horizontale Achse unmittelbar oder unter Zwischenschaltung eines zweiarmigen Hebels schwenkbar am Querbalken angelenkt sind und dass der Fahrzeugaufbau an jedem Längsträger mittels jeweils einer Tragfeder abgestützt ist.

Da die Achslasten die eventuell in horizontaler Richtung auftretenden Kraftkomponenten überwiegen, wird stets eine horizontale Lage der Längsträger des Drehgestells bewirkt und damit auch die horizontale Lage des zweiarmigen Hebels definiert.

Bei diesem vierachsigen Drehgestell, bei welchem sich der Fahrzeugaufbau beispielsweise über je eine Tragfeder direkt auf jeden Längsträger abstützt, hat es sich gezeigt, dass auch bei ungünstigster Gleislage ein Achsdruckausgleich innerhalb der ersten zwei Radsätze und auch innerhalb der zweiten zwei Radsätze stattfindet, gleichgültig ob die Lagerung der H-Rahmen unter Vermittlung eines zweiarmigen Hebels erfolgt oder nicht.

Die Achsen der beiden zweiachsigen Drehgestellteile werden jeweils durch eine gemeinsame ausgeglichene Bremsanlage gebremst, wodurch eine gleichmässige Bremskraftaufbringung gewährleistet ist.

Praktische Versuche bei Laufgeschwindigkeiten bis zu 133 km/h haben besonders günstiges Laufverhalten und ausgezeichnete Laufwertziffern ergeben.

Die Anlenkung der zweiachsigen Drehgestellteile an den Querbalken jeweils in einer getrennten Lagerung ermöglicht auch bei ungünstigster Gleislage, vor allem bei extremen Rampenfahrten und hier besonders bei der Einfahrt von der Geraden in die Neigung, eine gegenseitige kraftlose Lageveränderung der beiden Drehgestellteile und verhindert dadurch, dass vertikale Kräfte von einem Drehgestellteil auf den anderen Drehgestellteil übertragen werden. Eine Verdrehung des Querbalkens wird durch den Tauchzapfen, der in der bekannten Weise nach Art eines Kugelgelenkes allseitig schwenkbar ausgebildet ist, ermöglicht. Durch diese Anordnung werden zusätzliche Achsdruckveränderungen, die aus der gegenseitigen Lageveränderung der beiden Drehgestellteile entstehen können, vermieden. Dies ist ein wesentlicher technischer Effekt gegenüber der DE-A-1 605 094, in der eine Lagerung des Drehgestellteiles über einen gemeinsamen Bolzen erfolgt.

Durch die erfindungsgemässe Ausbildung des Drehgestelles wird weiters erreicht, dass selbst bei unterschiedlichen Bremskräften in beiden Drehgestellteilen und allfälligen Gleisunebenheiten die Fahreigenschaften des Drehgestelles nicht beeinträchtigt werden.

Da jedoch bei extremen Rampenfahrten, wie beispielsweise beim Auffahren auf Fährschiffe, mit beweglich angeordneten Auffahrrampen, bei Sondereinsätzen und provisorisch verlegten unebenen Gleisabschnitten der Achsdruck zwischen den ersten beiden Radsätzen und den zweiten beiden Radsätzen durch das ungleiche Zusammendrücken derTragfedern, die sich direkt am gemeinsamen Fahrzeugaufbau abstützen, grössere Unterschiede aufweisen kann, wurde eine Einrichtung geschaffen, welche innerhalb des vierachsigen Drehgestelles einen Ausgleich zwischen den Tragfedern einer Wagenseite ermöglicht, und so eine Über- oder Entlastung der einzelnen Räder verhindert.

In vorteilhafter Weise sind die Widerlager der in der Fahrtrichtung hintereinander gelegenen Tragfedern durch eine z.B. als Zug- oder Druckstange ausgebildete Ausgleichsvorrichtung verbunden. Die Ausbildung der Ausgleichsvorrichtung als Zugstange erbringt den Vorteil, dass diese nicht so stark wie eine Druckstange dimensioniert werden muss, wodurch an Material und Gewicht eingespart werden kann. Hiebei könnten die Widerlager in bekannter Weise auch als Kolben hydraulischer Zylinder, die durch eine Ausgleichsleitung verbunden sind, ausgebildet sein.

Mechanische und hydraulische Ausgleichsvorrichtungen sind ebenfalls an sich bekannt. So zeigt die DE-G-439 045 ein Untergestell für Eisenbahnwagen, bei welchen die einen Enden je zweier mit ihrem anderen Enden an je einen Längsausgleichshebel angeschlossener Achsfedern eines Radsatzpaares durch Teile derartig miteinander verbunden sind, dass eine Mehrbelastung der einen Feder sich gleichmässig auf beide Federn verteilt.

Weiters offenbart die AT-A-325 663 eine Vorrichtung zum Ausgleichen der Achsdrücke an einem Fahrgestell eines Schienenfahrzeuges mit zwei wechselweise beaufschlagbaren pneumatischen oder hydraulischen Druckelementen zum Übertragen je einer im wesentlichen abwärts gerichteten Ausgleichskraft auf das vordere bzw. das hintere Ende des Fahrgestelles, wobei die beiden Druckelemente je über eine Druckleitung verbunden sind.

Schliesslich zeigt die DE-A-2 317 562 ein Schienendrehgestell, mit vier Radsätzen, von denen jeweils zwei auf beiden Fahrzeugseiten durch über Längsausgleichshebel miteinander verbundene Achsfedern am Fahrgestellrahmen abgestützt sind, wobei auf einer Fahrzeugseite die Längsausgleichshebel am Fahrgestellrahmen höhenbeweglich und über ein Hydrauliksystem ausgeglichen sind.

Alle bekannten Konstruktionen stehen in Verbindung mit Drehgestellen anderer Bauart als das erfindungsgemässe, so dass mit den bekannten Ausbildungen andere Fahreigenschaften des Drehgestelles als mit den erfindungsgemässen Vorschlägen erzielt werden.

Weitere Merkmale der Erfindung werden im folgenden an Hand der Zeichnungen erläutert, welche drei Ausführungsbeispiele des erfindungsgemässen Drehgestellesveranschaulichen. Es zeigen
Figur 1 eine vereinfachte Seitenansicht des Drehgestells,
Figur 2 die zugehörige Draufsicht, mit weggelassenen Teilen,
Figur 3 den Ausschnitt A nach Figur 2 in geänderter Ausführungsform,
Figur 4 eine Ausführungsform des Drehgestelles mit Ausgleichsvorrichtung in vereinfachter Darstellung in Seitenansicht,
Figur 5 die zugehörige Draufsicht,
Figur 6 eine geänderte Konstruktion nach Figur 4, und
Figur 7 und 8 das Verhalten der Ausgleichsvorrichtung beim Überfahren eines Steigungsanfanges.

Der Hauptquerträger des Drehgestelles ist mit 1 bezeichnet und besteht aus einem kastenartigen Tragteil bzw. Querbalken 2, der in seiner Mitte mit einer Ausnehmung 3 zur Aufnahme einer nicht gezeigten Lagerung für den am Wagenaufbau starr befestigten Tauchzapfen versehen ist. Diese Tauchzapfen-Lagerung besteht im wesentlichen aus einer Hülse, in welche der Tauchzapfen axial verschiebbar passt, einer kugelförmigen, auf der Hülse sitzenden Verdickung und einer diese kugelförmige Verdickung aufnehmenden Halterung, die in der Ausnehmung 3 befestigt wird. Diese Lagerung kann sich in einem Ölbad befinden und ist daher wartungsfrei. Der Hauptträger 1 kann sich daher gegenüber dem Tauchzapfen axial, d.h. vertikal, verschieben, verdrehen und nach jeder Richtung schräg stellen.

An jedem Ende des kastenartigen Tragteils 2 sind bei den Ausführungsformen des Drehgestelles nach den Figuren 1 und 2 sowie 4 und 5 zwei mit diesem starr verbundene bzw. von diesem ausgehende Fortsätze 4 vorgesehen, an welchen die H-förmigen Rahmen 5 an den dem Haupt-Querträger 1 zugekehrten Enden ihrer Längsteile 8 um horizontale Achsen 6 schwenkbar angelenkt sind.

Diese Rahmen 5 bestehen aus einem als Kastenträger ausgebildeten Querteil 7 und den Längsteilen 8, die mit je zwei Ausnehmungen 9 zur Aufnahme der die Achsstummel 10 der Radsätze 11 haltenden Achslager - nicht gezeigt - versehen sind. Bei der Ausführungsform des Drehgestelles nach den Figuren 1 und 2 ist an der Übergangsstelle zwischen Querteil 7 und jedem Längsteil 8 eine topfartige, oben offene Ausnehmung 12 vorgesehen, deren quer zur Fahrtrichtung gelegene Mittelebene mit der Längsmittelebene des Querteiles 7 vorzugsweise zusammenfällt; in diesen Ausnehmungen befinden sich die noch zu beschreibenden Federn samt Unterstützungen. Die H-förmigen Rahmen 5 haben auf Grund ihrer Form und auch durch ihre Dimensionierung eine gewisse Verwindungsfähigkeit, von welcher beim erfindungsgemässen Drehgestell bewusst Gebrauch gemacht wird.

Die nicht gezeigten Achslager für die Achsstummel 10 sind an der Oberseite 13 der Ausnehmung 9 durch Gummiplatten abgestützt und können daher geringfügige Vertikal- sowie Schwenkbewegungen gegenüber dem Rahmen 5 ausführen, wenn sich dieser infolge von Gleisunebenheiten verwindet. Zur Abfederung des nur angedeuteten Wagenaufbaues 14 sind an jedem Drehgestell vier Tragfedern 15 vorgesehen. Diese sind als Schraubenfedern ausgebildet und können in üblicher Weise durch Ineinander- oder Hintereinander-Anordnen zweier Schraubenfedern mit verschiedener Kennlinie und verschiedener Länge, gegebenenfalls durch Zwischenschalten eines Blockertopfes, in bevorzugter Weise eine nichtlineare oder progressive Gesamtkennlinie haben. Die Oberseite jeder Feder 15 ist mit einer Tragplatte 16 versehen, die über einen daran befestigten Gleitbelag 17 die Unterseite des Wagenaufbaues 14 trägt.

Bei der Ausführungsform des Drehgestells nach den Figuren 4 und 5 sind zur Führung der Federn 15 nur angedeutete Bolzen 18 vorgesehen, die am Boden der Ausnehmungen 12 befestigt sind und nach oben ragen.

Bei der Ausführungsform nach Figur 3 ist an Stelle der beiden Fortsätze 4 mindestens an einem Ende des Hauptquerträgers 1 ein doppelarmiger Hebel 4' vorgesehen, welcher mit dem Tragteil 2 gelenkig verbunden ist bzw. auf diesem um eine in der Längsmittelebene des Hauptquerträgers 1 gelegene Längsachse 2'schwenkbar gelagert ist. Auf den Enden dieser Hebel 4' sind über Silent Blocks die Längsteile 8 der Querteile 7 schwenkbar gelagert.

Bei der Ausführungsform des Drehgestells nach den Figuren 4 und 5 sind die Federn 15 an ihrer Unterseite mit je einer Tragplatte bzw. einem Widerlager 19 versehen, welche ihrerseits auf dem freien Ende eines Stützhebels 20 aufliegt. Das Ende dieses Stützhebels ist gegabelt und umfasst den Bolzen 18. Wie in Figur 4 des weiteren zu erkennen ist, haben die Enden der Stützhebel 20 gewölbte Oberseiten 21, so dass sie sich bei ihren Schwenkbewegungen an der Unterseite der Tragplatte 19 ohne jede Reibung abwälzen können.

Die Stützhebel 20 sind an je einer kurzen Welle 22 befestigt, die in den beiden Wänden der topfartigen Ausnehmung 12 drehbar gelagert sind. Die zu beiden Seiten jedes H-förmigen Rahmens 5 angebrachten Wellen haben eine gemeinsame horizontale Achse 22', welche in einer mittleren Vertikalebene des Trägers 7 verläuft, die zu den Achsen der beiden Radsätze 11 des H-förmigen Rahmens 5 vorzugsweise gleichen Abstand hat (vgl. insbes. Figur 4 links). Ein Ende jeder Welle 22 ist über die Aussenwand des Längsteiles 8 hinaus verlängert und trägt dort einen Ausgleichshebel 23. Die beiden an der gleichen Drehgestellseite befindlichen Ausgleichshebel 23 sind in der Zeichnung nach oben hin zueinander geneigt angeordnet und durch eine Ausgleichsvorrichtung miteinander gekoppelt. Sie können aber auch vorzugsweise lotrecht und parallel zueinander angeordnet sein.

Beim gezeigten Ausführungsbeispiel besteht diese Ausgleichsvorrichtung aus je einer Zugstange 24, welche mit ihren Enden an die Ausgleichshebel 23 über Bolzen 25 gelenkig angeschlossen ist. Jeweils zwischen den Zugstangen 24 oder einen der beiden Ausgleichshebel 23 und die Seitenwandung des Drehgestells kann ein Schwingungsdämpfer gelegt sein; vorteilhafterweise werden diese Schwingungsdämpfer, im wesentlichen horizontal liegend, jeweils zwischen den Zugstangen 24 und den Enden des Haupt-Querträgers 1 angelenkt.

Selbstverständlich kann im Rahmen der Erfindung an Stelle der Zugstange 24, wie Figur 6 zeigt, eine Druckstange 24' treten. Zu diesem Zwecke sind die Tragfedern 15 nicht wie in den Figuren 4 und 5 dargestellt, zwischen dem Hebel 23 und dem äusseren, sondern wie Figur 6 zeigt, dem benachbarten inneren Radsatz 11 angeordnet, wobei die Hebel 23 nach oben auseinander laufen können. Durch diese Konstruktion wird der Abstand zwischen Drehzapfen und Gleitplatte geringer, wodurch die Rückstellkraft in der Gleitplattenabstützung herabgesetzt wird.

Die Wirkungsweise der beschriebenen Ausgleichsvorrichtung wird im folgenden an Hand der Figuren 7 und 8 erläutert.

Gemäss Figur 7 haben zwei Achsen des Drehgestells den Beginn (Punkt A) einer Rampe B bereits überfahren (Fahrtrichtung Pfeil B). Dadurch haben sich die beiden Achsen des in Figur 7 rechten H-förmigen Rahmens um die Beträge a₁ und a₂ gehoben. Damit heben sich aber auch die Berührungsstellen zwischen den Stützhebeln 20 und den Tragplatten 19 der Federn 15' dieses Rahmens an, d.h. die beiden vorderen Federn 15' dieses Rahmens müssten stärker zusammengedrückt werden. Die Kraft, mit der diese Federn auf ihre Stützhebel 20 drücken, wird grösser. An den Kräfteverhältnissen bei den anderen Federn 15" (Figur 6 links) hat sich aber noch nichts geändert. Weil daher auf die Stützhebel 20 der Federn 15' eine grössere Kraft als auf die Stützhebel der anderen Federn 15" wirkt, werden sich beide Stützhebelpaare, verbunden durch die Zugstangen 24, im Uhrzeigersinne so weit verschwenken, bis alle vier Federn der beiden H-förmigen Rahmen mit gleicher Kraft auf ihre Stützhebel einwirken. Durch die Anordnung der Achsen der Wellen 22 vorzugsweise in der Mitte zwischen den Radsätzen 11 jedes H-Rahmens 5 werden beide Radsätze gleich stark belastet.

In Figur 8 ist jene Stellung des Drehgestells gezeigt, in welcher sich die erste Achse des Drehgestells um den Betrag a₃ gehoben und seine letzte Achse den Beginn A der Rampe B gerade erreicht hat. Es ist gut zu erkennen, dass sich, weil auch der linke H-Rahmen angehoben ist, dieAusgleichshebel 23 noch etwas weiter im Uhrzeigersinn verschwenkt haben. Es ist aber auch zu sehen, dass die Längen der Federn 15' und 15" einander gleich geblieben sind. Die beim Auffahren auf die Rampe B eingetretene Neigung des Tragteils 2 gegenüber der Horizontalen (vgl. den Verlauf der Geraden zwischen den Achsen 6 in Figur 7) und damit die Schrägstellung des Hauptquerträgers 1 gegenüber dem im wesentlichen vertikal bleibenden Tauchzapfen wird durch die eingangs beschriebene kugelgelenksartige Halterung der den Tauchzapfen aufnehmenden Hülse in der Ausnehmung 3 ausgeglichen.

Anstelle der Zug- bzw. Druckstange 24 kann auch eine hydraulische Ausgleichsvorrichtung vorgesehen werden. Dabei ist jeder Ausgleichshebel über einen vorzugsweise auf Druck beanspruchten Lenker mit der Stange eines Kolbens verbunden, der sich in einem im wesentlichen horizontalen, am H-förmigen Träger befestigten Zylinder verschieben kann. Die Zylinder sind einerends verschlossen und mit einer Flüssigkeit (Hydrauliköl u. dgl.) gefüllt. Die zwei Zylinder jeder Drehgestellseite sind durch eine druckfeste Leitung miteinander verbunden.

Es besteht auch die Möglichkeit, die Tragplatte 19 als Kolben eines Zylinders auszubilden und beide einander quer zur Fahrtrichtung gelegenen Zylinderpaare mit einer Öldruckleitung zu verbinden, wobei die mechanische Ausgleichsvorrichtung entfällt.

Die Wirkungsweise dieser hydraulischen Ausgleichsvorrichtungen ist jener der mechanischen Ausgleichsvorrichtungen - mit Zugstange - gleich.

In der die beiden Zylinder verbindenden Druckleitung kann eine Drosselstelle, etwa in Form eines Ventils, vorgesehen sein, um Schwingungen, die bei schlechten Gleisen auftreten können, zu dämpfen.

## Patentansprüche

1. Vierachsiges Drehgestell für Niederflurwagen, mit zwei je zwei Radsätzen (11) tragenden, H-förmigen Rahmen (5), die mit einem einen Querbalken (2) bildenden und die Drehlagerung (3) des Drehgestells aufnehmenden Hauptträger (1), gelenkig verbunden sind, dadurch gekennzeichnet, dass der Wagenaufbau mittels eines starr an ihm befestigten Tauchzapfens am Querbalken (2) gelagert ist, dass die dem Querbalken (2) zugewendeten Enden der Längsträger (8) der H-förmigen Rahmen (5) um je eine horizontale Achse (6) unmittelbar oder unter Zwischenschaltung eines zweiarmigen Hebels (4) schwenkbar am Querbalken (2) angelenkt sind und dass der Fahrzeugaufbau an jedem Längsträger (8) mittels jeweils einer Tragfeder (15) abgestützt ist.

2. Drehgestell nach Anspruch 1, dadurch gekennzeichnet, dass die Widerlager (19) der in der Fahrtrichtung hintereinander gelegenen Tragfedern (15) durch eine z. B. als Zug- oder Druckstange (24, 24') ausgebildete Ausgleichsvorrichtung verbunden sind.

3. Drehgestell nach Anspruch 2, dadurch gekennzeichnet, dass die Widerlager (19) in bekannter Weise als Kolben hydraulischer Zylinder die durch eine Ausgleichsleitung verbunden sind, ausgebildet sind.

4. Drehgestell nach Anspruch 1, dadurch gekennzeichnet, dass an jedem Längsträger (8) der H-förmigen Rahmen (5) ein um eine horizontale Achse (22') schwenkbarer Stützhebel als Widerlager (20) für jeweils eine Tragfeder (15) vorgesehen ist und dass die Stützhebel (20) jeder Drehgestellängsseite durch je eine Ausgleichsvorrichtung verbunden sind.

5. Drehgestell nach einem der Ansprüche 1 bis 3, dadurch gekennzeichnet, dass die Lagerung (3) für den Tauchzapfen nach Art eines Kugelgelenkes allseitig schwenkbar ausgebildet ist.

6. Drehgestell nach einem der Ansprüche 1 bis 5, dadurch gekennzeichnet, dass die H-förmigen Rahmen (5) verwindungsweich sind und dass die Rahmen (5) auf den Achslagern für die Radsätze (11) nachgiebig, z.B. unter Zwischenlage von Gummiplatten od. dgl. abgestützt sind.

7. Drehgestell nach Anspruch 4, dadurch gekennzeichnet, dass jeder Stützhebel (20) an einer parallel zu den Radsätzen (11 ) verlaufenden Welle (22) befestigt ist, dass an jeder Welle (22) ein Ausgleichshebel (23) sitzt und dass die Ausgleichshebel (23) an jeder Drehgestellängsseite durch die Ausgleichsstange (24, 24') gekuppelt sind.

8. Drehgestell nach Anspruch 2, dadurch. gekennzeichnet, dass zwischen der Zug- bzw. Druckstange (24, 24') und dem Drehgestell ein Schwingungsdämpfer angeordnet ist.

9. Drehgestell nach Anspruch 7, dadurch gekennzeichnet, dass jeder Ausgleichshebel (23) mit einem in einem am Rahmen des Drehgestelles befestigten Zylinder verschiebbaren Kolben verbunden ist, dass die Zylinder jeder Drehgestell-Längsseite durch eine Druckleitung in Verbindung stehen.

## Revendications

1. Bogie à quatre essieux de véhicules ferroviaires à plate-forme surbaissée comportant deux châssis (5) en forme de H portant chacun deux paires de roues (11 ), châssis qui sont reliés de façon articulée à un support transversal principal (1 ) constituant une poutre transversale (2) et recevant le coussinet de pivotement (3) du bogie, caractérisé en ce que la superstructure du wagon repose sur la poutre transversale (2) par l'intermédiaire d'un tourillon fixé de façon rigide à la superstructure, en ce que les extrémités des longerons (8) du châssis (5) en forme de H orientées vers la poutre transversale (2) sont reliées de façon articulée et de façon à pouvoir pivoter chacune autour d'un axe (6) horizontal directement ou par l'intermédiaire d'un levier (4) à deux bras à la poutre transversale (2) et en ce que la superstructure du véhicule est supportée pour chaque longeron (8) par un ressort de suspension (15).

2. Bogie selon la revendication 1, caractérisé en ce que les butées (19) des ressorts de suspension (15) montés les uns à la suite des autres dans le sens de la marche sont reliées par un dispositif d'égalisation réalisé sous forme d'une barre de traction ou de compression (24, 24').

3. Bogie selon la revendication 2, caractérisé en ce que les butées (19), réalisées de façon connue en tant que piston hydraulique de cylindre, sont reliées par un conduit d'égalisation.

4. Bogie selon la revendication 1, caractérisé en ce que pour chaque longeron (8) des châssis en forme de H est prévu un levier d'appui en tant que butée (20) qui peut pivoter autour d'un axe horizontal (22') pour respectivement un ressort de suspension (15) et en ce que les leviers d'appui (20) de chaque côté du bogie sont reliés chacun par un dispositif d'égalisation.

5. Bogie selon l'une des revendications 1 à 3, caractérisé en ce que le coussinet (3) destiné au tourillon est réalisé selon le type d'une articulation sphérique pouvant pivoter dans tous les sens.

6. Bogie selon l'une des revendications 1 à 5, caractérisé en ce que les châssis (5) en forme de H présentent une souplesse à la torsion et en ce que les châssis (5) sont supportés de façon déformable par les boîtes d'essieux pour des paires de roues (11), par exemple en interposant des plaques en caoutchouc ou analogue.

7. Bogie selon la revendication 4, caractérisé en ce que chaque levier d'appui (20) est fixé à un arbre (22) parallèle aux paires de roues (11 ), en ce qu'à chaque arbre (22) est monté un levier d'égalisation (23) et en ce que les leviers d'égalisation (23) coopèrent avec chaque côté latéral par l'intermédiaire d'une barre d'égalisation (24, 24').

8. Bogie selon la revendication 2, caractérisé en ce qu'un amortisseur d'oscillation est mis en place entre la barre de traction ou de compression (24, 24') et le bogie.

9. Bogie selon la revendication 7, caractérisé en ce que chaque levier d'égalisation (23) est relié à un piston de cylindre fixé au châssis du bogie et en ce que les cylindres de chaque côté longitudinal du bogie sont reliés par une conduite sous pression.

## Claims

1. A four-axle bogie for low-platform vehicles, comprising two H-shaped frames (5), each of which carries two wheel-and-axle sets (11) and which are articulatedly connected to a main carrier (1), which constitutes a crossbeam (2) and receives the swivel bearing (3) of the bogie, characterized in that the superstructure of the vehicle is mounted on the crossbeam (2) by means of a depending pin, which is rigidly secured to the superstructure that each of these ends of the side members (8) of the H-shaped frames (5) which face the crossbeam (2) is pivoted to the crossbeam (2) on a horizontal axis (6) directly or with an interposed two-armed lever (4), and that the superstructure of the vehicle is secured to each side member (8) by means of a carrying spring (15).

2. A bogie according to claim 1, characterized in that the abutments (19) for the carrying springs (15) which are arranged one behind the other in the direction of travel are connected by a compensating means consisting, e.g., of a tie rod or strut rod (24,24').

3. A bogie according to claim 2, characterized in that the abutments (19) consist in known manner of pistons of hydraulic cylinders, which are interconnected by a compensating line.

4. A bogie according to claim 1, characterized in that a supporting lever, which constitues an abutment (20) for a carrying spring (15) and is pivoted on a horizontal axis (22') is secured to each side member (8) of the H-shaped frames (5) and the supporting levers (20) on each longitudinal side of the bogie are connected by compensating means.

5. A bogie according to any of claims 1 to 3, characterized in that the bearing (3) for the depending pin consists of a ball-type universal joint.

6. A bogie according to any of claims 1 to 5, characterized in that the H-shaped frames (5) are soft in torsion and are yieldably supported on the axle bearings for the wheel-and-axle sets (11), e.g., with interposed rubber plates or the like.

7. A bogie according to claim 4, characterized in that each supporting lever (20) is secured to a shaft (22), which extends parallel to the wheel-and-axle sets (11), that a compensating lever (23) is mounted on each shaft (22) and that the compensating levers (23) on each longitudinal side of the bogie are coupled by the compensating rod (24, 24').

8. A bogie according to claim 2, characterized in that a vibration damper is disposed between the tie rod or strut (24, 24') and the bogie.

9. A bogie according to claim 7, characterized in that each compensating lever (23) is connected to a piston, which is slidable in a cylinder that is secured to the frame of the bogie, and that the cylinders on each longitudinal side of the bogie are interconnected by a pressure line.
